# EUROPÄISCHE PATENTANMELDUNG

(11) **EP 4 759 981 A1**
(43) Veröffentlichungstag der Anmeldung: **17.06.2026**
(21) Anmeldenummer: 25201581.3
(22) Anmeldetag: 11.09.2025
(51) Int. Cl.: D04B 35/14, D04B 15/48

(54) **SCHALTEINRICHTUNG UND FADENLIEFERGERÄT MIT EINER SOLCHEN SCHALTEINRICHTUNG**

(30) Priorität: 10.12.2024 DE 102024137033
(71) Anmelder: Memminger-IRO GmbH, 72280 Dornstetten (DE)
(72) Erfinder: Dörr, Stefan, 72280 Dornstetten (DE); Kreidler, Maurice, 72178 Salzstetten (DE); Joos, Stefan, 72213 Altensteig (DE)
(74) Vertreter: Paul & Albrecht Patentanwälte PartG mbB

(57) **Zusammenfassung**

Die Erfindung betrifft eine Schalteinrichtung (1) umfassend einen ortsfest angeordneten, durch ein Magnetfeld vorbestimmter Magnetfeldstärke schaltbaren Schalter (2) und einen Magneten (3), der in einem Abstand (a) vom Schalter (2) angeordnet ist, wobei der Abstand (a) derart gewählt ist, dass die Magnetfeldstärke des Magneten (3) ausreichend stark ist, um den Schalter (2) zu schalten, wobei der Abstand zwischen dem Magneten (3) und dem Schalter (2) unveränderbar ist, dass zumindest ein ferromagnetisches Abschirmelement (4) vorgesehen ist, das drehbar um eine bezogen auf den Magneten (3) ortsfeste Drehachse (5) derart gehalten ist, dass es die Stärke des Magnetfelds bereichsweise derart abschwächt, dass die auf den Schalter (2) einwirkende Magnetfeldstärke (8) in einem ersten Drehwinkelbereich des Abschirmelementes (4) größer oder gleich der vorbestimmten Magnetfeldstärke und in einem an den ersten Drehwinkelbereich angrenzenden zweiten Drehwinkelbereich kleiner als die vorbestimmte Magnetfeldstärke ist, und dass ein Betätigungselement (6) zum Drehen des Abschirmelementes (4) um die Drehachse vorgesehen ist. Ferner betrifft die Erfindung ein Fadenliefergerät (14) mit einer solchen Schalteinrichtung (1).

## Beschreibung

Die vorliegende Erfindung betrifft eine Schalteinrichtung umfassend einen ortsfest angeordneten, durch ein Magnetfeld vorbestimmter Magnetfeldstärke schaltbaren Schalter und einen Magneten, der in einem Abstand vom Schalter angeordnet ist, wobei der Abstand derart gewählt ist, dass die Magnetfeldstärke des Magneten ausreichend stark ist, um den Schalter zu schalten. Ferner betrifft die Erfindung ein Fadenliefergerät zur Zufuhr eines Fadens zu einer Textilmaschine umfassend eine solche Schalteinrichtung, die als Fadenbruchsensor dient.

Schalteinrichtungen der eingangs genannten Art, die einen durch ein Magnetfeld vorbestimmter Magnetfeldstärke schaltbaren Schalter und einen Magneten aufweisen, sind im Stand der Technik grundsätzlich bekannt. Die Betätigung des Schalters erfolgt bei solchen Schalteinrichtungen normalerweise, indem die von dem Magneten auf den Schalter ausgeübte Magnetfeldstärke durch Vergrößern oder Verkleinern des Abstands zwischen dem Schalter und dem Magneten derart verändert wird, dass der Schalter geschaltet wird. Hierzu ist meist eines der beiden Bauteile ortsfest, das andere beweglich positioniert.

Ferner ist es im Stand der Technik bekannt, derartige Schalteinrichtungen bei Fadenliefergeräten als Fadenbruchsensoren einzusetzen. Fadenliefergeräte dienen dazu, einer Textilmaschine einen Faden zuzuführen. Der integrierte Fadenbruchsensor detektiert während des Zuführens einen Bruch des Fadens, woraufhin die Textilmaschine ausgeschaltet und an dem Fadenliefergerät optional ein Alarmsignal ausgegeben wird, beispielsweise in Form eines Leuchtsignals, um das Bedienpersonal darauf hinzuweisen, an welchem Fadenliefergerät der Fadenbruch stattgefunden hat. Beispielsweise offenbart die EP 3 403 961 eine als Fadenbruchsensor eingesetzte Schalteinrichtung umfassend einen durch ein Magnetfeld vorbestimmter Magnetfeldstärke schaltbaren Schalter, bei dem es sich bevorzugt um einen Hallsensor handelt, einen Magneten und einen drehbar um eine Drehachse gelagerten Stab, der in einer vorbestimmten Position federnd gehalten ist. Der Schalter oder der Magnet ist am Stab befestigt, während das andere Bauelement grundsätzlich ortsfest angeordnet ist. Entsprechend variiert der Abstand zwischen dem Schalter und dem Magneten und damit die auf den Schalter wirkende Magnetfeldstärke in Abhängigkeit von der Schwenkposition des Stabs. Dabei ist der Abstand zwischen Schalter und Magnet derart gewählt, dass die auf den Schalter einwirkende Magnetfeldstärke in einem ersten Drehwinkelbereich des Stabs bzw. des an diesem gehaltenen Bauelements gleich oder größer als die vorbestimmte Magnetfeldstärke und in einem an den ersten Drehwinkelbereich angrenzenden zweiten Drehwinkelbereich geringer als die vorbestimmte Magnetfeldstärke ist. Entsprechend wird der Schalter bei jedem Übergang zwischen den beiden Drehwinkelbereichen geschaltet. Der Stab ist federnd in denjenigen Drehwinkelbereich vorgespannt, dessen Schaltstellung die Textilmaschine anhält. An dem Stab ist der der Textilmaschine zuzuführende Faden während des ordnungsgemäßen Betriebs des Fadenliefergerätes derart geführt, dass der Stab durch eine über den Faden auf den Stab ausgeübte Zugkraft in eine Position innerhalb des anderen Drehwinkelbereiches gezogen wird. Reißt oder bricht der Faden, so wird der Stab federnd zurück in denjenigen Drehwinkelbereich gedreht, der zum Anhalten der Textilmaschine führt. Um den Abstand zwischen Schalter und Magnet bei unveränderter Drehstellung des Stabs, damit die Drehwinkelbereiche und damit wiederum die so genannte Fadenreserve variieren zu können, schlägt die EP 3 403 961 vor, den Schalter oder den Magneten entlang der Trajektorie des anderen Bauelements verstellbar anzuordnen.

Ausgehend von diesem Stand der Technik ist es eine Aufgabe der vorliegenden Erfindung, eine alternative Schalteinrichtung und ein Fadenliefergerät mit alternativem Fadenbruchsensor zu schaffen.

Zur Lösung dieser Aufgabe schafft die vorliegende Erfindung eine Schalteinrichtung umfassend einen ortsfest angeordneten, durch ein Magnetfeld vorbestimmter Magnetfeldstärke schaltbaren Schalter und einen Magneten, der in einem Abstand vom Schalter angeordnet ist, wobei der Abstand derart gewählt ist, dass die Magnetfeldstärke des Magneten ausreichend stark ist, um den Schalter zu schalten, dadurch gekennzeichnet, dass der Abstand zwischen dem Magneten und dem Schalter unveränderbar ist, dass zumindest ein ferromagnetisches Abschirmelement vorgesehen ist, das drehbar um eine bezogen auf den Magneten ortsfeste Drehachse derart gehalten ist, dass es die Stärke des Magnetfelds bereichsweise derart abschwächt, dass die auf den Schalter einwirkende Magnetfeldstärke in einem ersten Drehwinkelbereich des Abschirmelementes größer oder gleich der vorbestimmten Magnetfeldstärke und in einem an den ersten Drehwinkelbereich angrenzenden zweiten Drehwinkelbereich kleiner als die vorbestimmte Magnetfeldstärke ist, und dass ein Betätigungselement zum Drehen des Abschirmelementes um die Drehachse vorgesehen ist. Anders als bei der EP 3 403 961 B1 wird die auf den Schalter einwirkende Magnetfeldstärke erfindungsgemäß nicht dadurch geändert, dass ein Abstand zwischen Schalter und Magnet verändert wird. Vielmehr wird die auf den Schalter einwirkende Magnetfeldstärke durch entsprechende Positionierung des um die Drehachse bewegbaren Abschirmelementes variiert und der Schalter bei jedem Übergang des Abschirmelementes von einem Drehwinkelbereich zum anderen geschaltet. Der Aufbau der erfindungsgemäßen Schalteinrichtung hat gegenüber der in der EP 3 403 961 beschriebenen Schalteinrichtung den Vorteil, dass das Abschirmelement in geringerem Abstand zur Drehachse als das bei der EP 3 403 961 an dem Stab gehaltene Bauelement angeordnet werden kann. Entsprechend nimmt die erfindungsgemäße Lösung wenig Bauraum ein, was in vielen Anwendungsfällen wünschenswert ist.

Der Schalter kann ein Hallsensor sein. Bevorzugt ist er jedoch ein Reedsensor. Reedsensoren zeichnen sich unter anderem dadurch aus, dass bis 10.000 V geschaltet werden kann, Schaltströme bis 5 A möglich sind, Schaltspiele über 10⁹ hinaus erreichbar sind und Medien wie Öl, Wasser, Fett und dergleichen dem Sensor wenig anhaben können. Darüber hinaus verbraucht der Reedsensor im Gegensatz zum Hallsensor im passiven Zustand keinen Strom, da sein Aufbau rein mechanischer Natur ist und keine Elektronik aufweist.

Gemäß einer Ausgestaltung der vorliegenden Erfindung weist der Magnet eine zylindrische Mantelfläche auf, und die Drehachse erstreckt sich zentrisch durch den Magneten entlang dessen Längsachse.

Der Magnet und die Drehachse können drehfest miteinander verbunden sein, so dass sich der Magnet mit dem Betätigungselement um die Drehachse dreht, wobei jedoch der Abstand zwischen Magnet und Schalter konstant bleibt.

Das Abschirmelement ist vorteilhaft drehfest an dem Magneten gehalten, was zu einem sehr einfachen Aufbau führt.

Bevorzugt weist das zumindest eine Abschirmelement die Form eines Ringsegments auf, wobei grundsätzlich auch andere Formen möglich sind.

Vorteilhaft ist ein zweites ferromagnetisches Abschirmelement vorgesehen, das insbesondere im Rahmen einer translatorischen und/oder rotatorischen Bewegung derart auf den Magneten zu und von diesem weg bewegt werden kann, dass die Drehwinkelstellung des ersten Abschirmelementes, bei dem der erste Drehwinkelbereich in den zweiten Drehwinkelbereich übergeht, verändert wird. Durch ein Verändern des Abstands zwischen dem zweiten ferromagnetischen Abschirmelement und dem Magneten kann in gewissen Grenzen der Drehwinkel des Betätigungselementes, bei dem der Schalter geschaltet werden soll, eingestellt oder justiert werden, um beispielsweise Fertigungstoleranzen auszugleichen.

Bevorzugt sind Führungsmittel vorgesehen, welche die Bewegung des zweiten Abschirmelementes insbesondere linear führen.

Vorteilhaft ist eine Stellschraube vorgesehen, mit der das zweite Abschirmelement vor und zurück bewegbar ist, so dass sich der Schaltpunkt der Schalteinrichtung vor Ort vom Bedienpersonal einstellen bzw. justieren lässt.

Ferner schafft die vorliegende Erfindung zur Lösung der eingangs genannten Aufgabe ein Fadenliefergerät zur Zufuhr eines Fadens zu einer Textilmaschine umfassend eine als Fadenbruchsensor dienende erfindungsgemäße Schalteinrichtung, die dazu ausgelegt ist, die Textilmaschine, der das Fadenliefergerät einen Faden zuführt, im Falle eines Fadenbruchs durch entsprechendes Schalten des Schalters anzuhalten.

Eine Ausgestaltung eines erfindungsgemäßen Fadenliefergerätes ist dadurch gekennzeichnet, dass das Betätigungselement in denjenigen Drehwinkelbereich federnd vorgespannt ist, in dem der Schalter zum Anhalten der Textilmaschine schaltet, dass das Betätigungselement dazu ausgelegt ist, einen Faden während des ordnungsgemäßen Betriebs des Fadenliefergerätes derart zu führen, dass das Betätigungselement durch eine über den Faden auf das Betätigungselement ausgeübte Zugkraft in eine Position innerhalb des anderen Drehwinkelbereiches gezogen wird.

Bevorzugt ist das Betätigungselement stangenartig ausgebildet. Es kann einoder mehrfach gebogen sein, beispielsweise dach- oder L- oder U-förmig gebogen.

Weitere Merkmale und Vorteile der vorliegenden Erfindung werden anhand der nachfolgenden Beschreibung unter Bezugnahme auf die beiliegende Zeichnung deutlich. Darin ist
Figur 1 eine schematische Ansicht einer Schalteinrichtung gemäß einer ersten Ausführungsform der vorliegenden Erfindung in einer ersten Drehstellung;
Figur 2 eine schematische Ansicht der in Figur 1 gezeigten Schalteinrichtung in einer zweiten Drehstellung;
Figur 3 eine schematische Ansicht einer Schalteinrichtung gemäß einer zweiten Ausführungsform der vorliegenden Erfindung in einer ersten Drehstellung; und
Figur 4 eine schematische Ansicht eines Fadenliefergerätes gemäß einer Ausführungsform der vorliegenden Erfindung.

Gleiche Bezugsziffern beziehen sich nachfolgend auf gleiche oder gleichartig ausgestaltete Bauteile oder Bauteilbereiche.

Die Figuren 1 und 2 zeigen schematisch eine Schalteinrichtung 1 gemäß einer ersten Ausführungsform der vorliegenden Erfindung. Diese umfasst als Hauptkomponenten einen ortsfest angeordneten, durch ein Magnetfeld vorbestimmter Magnetfeldstärke schaltbaren Schalter 2, einen Magneten 3, ein ferromagnetisches Abschirmelement 4 und ein drehbar um eine Drehachse 5 angeordnetes, vorliegend stangenartig ausgebildetes Betätigungselement 6, das im Abstand zur Drehachse 5 an dem das Abschirmelement 4 befestigt und damit ebenfalls drehbar um die Drehachse 5 ist.

Bei dem Schalter 2 handelt es sich vorliegend um einen Reedsensor, wobei der Schalter 2 grundsätzlich auch durch einen anderen Sensor gebildet werden kann, wie beispielsweise durch einen Hallsensor oder dergleichen.

Der Magnet 3 ist in einem unveränderbaren Abstand a von dem Schalter 2 angeordnet, der derart gewählt ist, dass die Magnetfeldstärke des Magneten 3 ausreichend ist, um den Schalter 2 zu schalten. Im vorliegenden Fall weist der Magnet 3 eine zylindrische Mantelfläche auf und ist fest mit dem Betätigungselement 6 verbunden. Die Drehachse 5 erstreckt sich dabei zentrisch durch den Magneten 3 korrespondierend zu dessen Längsachse.

Das ortsfest an dem Magneten 3 befestigte Abschirmelement 4, das vorliegend eine Form nach Art eines Ringsegments aufweist, schwächt das auf den Schalter 2 wirkende Magnetfeld bereichsweise ab. Die gestrichelte Linie 7 in den Figuren 1 und 2 illustriert denjenigen Bereich, in dem die Magnetfeldstärke gleich oder größer als die zum Schalten des Schalters 2 erforderliche vorbestimmte Magnetfeldstärke ist, für den Fall, dass kein Abschirmelement 4 vorgesehen wäre. Es ist zu erkennen, dass der Schalter 2 aufgrund des unveränderlichen Abstands a zwischen dem Magneten 3 und dem Schalter 2 unabhängig von der Drehstellung des Abschirmelementes 4 stets innerhalb dieses Bereiches 7 liegt, so dass sich der Schaltzustand des Schalters 2 durch Drehen des Abschirmelementes 4 um die Drehachse 5 nicht ändern kann. Der durch die durchgezogene Linie gekennzeichnete Bereich 8 in den Figuren 1 und 2 illustriert den gleichen Bereich bei angeordnetem Abschirmelement 4. Es ist zu erkennen, dass das Abschirmelement 4 derart ausgebildet und positioniert ist, dass es die Stärke des Magnetfelds bereichsweise derart abschwächt, dass die auf den Schalter 2 einwirkende Magnetfeldstärke in einem ersten Drehwinkelbereich des Abschirmelementes 4 größer oder gleich der vorbestimmten Magnetfeldstärke und in einem an den ersten Drehwinkelbereich angrenzenden zweiten Drehwinkelbereich kleiner als die vorbestimmte Magnetfeldstärke ist. Entsprechend findet, wenn das Abschirmelement 4 durch Betätigen des Betätigungselementes 6 um die Drehachse 5 gedreht wird, immer dann ein Schalten des Schalters 2 statt, wenn das Abschirmelement 4 aus dem ersten Drehwinkelbereich in den zweiten Drehwinkelbereich bewegt wird und umgekehrt. Figur 1 zeigt eine Drehwinkelstellung des Abschirmelementes 4, die innerhalb des zweiten Drehwinkelbereiches liegt und in der sich der Schalter 2 in einem Schaltzustand befindet, in dem durch den Schalter 2 kein Strom fließt, dessen Kontakte also geöffnet sind. Figur 2 zeigt eine Drehstellung des Abschirmelementes 4, in der dieses ausgehend von der in Figur 1 dargestellten Drehwinkelstellung in Richtung des Pfeils 9 um die Drehachse 5 in Richtung des Schalters 2 aus dem zweiten Drehwinkelbereich in eine innerhalb des ersten Drehwinkelbereiches liegende Drehwinkelstellung gedreht wurde. Entsprechend liegt der Schalter 2 nun innerhalb des durch die durchgezogene Linie gekennzeichneten Bereiches 8 und wurde beim Übergang vom zweiten Drehwinkelbereich in den ersten Drehwinkelbereich geschaltet, so dass durch diesen Strom fließt.

Figur 3 zeigt schematisch eine Schalteinrichtung 1 gemäß einer zweiten Ausführungsform der vorliegenden Erfindung, deren Aufbau grundsätzlich dem Aufbau der zuvor unter Bezugnahme auf die Figuren 1 und 2 beschriebenen Schalteinrichtung 1 entspricht. Der Unterschied besteht darin, dass zusätzlich zu dem ferromagnetischen Abschirmelement 4 ein zweites ferromagnetisches Abschirmelement 10 vorgesehen ist, das derart in Richtung des Doppelpfeils 11 auf den Magneten 3 zu und von diesem weg bewegt werden kann, dass die Form des in den Figuren 1 und 2 dargestellten, durch die durchgezogene Linie identifizierten Bereiches 8 verändert wird. Bei der vorliegend dargestellten Position des zweiten Abschirmelementes 10 ist der Bereich 8 gegenüber dem in den Figuren 1 und 2 dargestellten Bereich 8 um den in Figur 3 schraffiert dargestellten Abschnitt 12 verkleinert. Auf diese Weise wird diejenige Drehwinkelstellung des ersten Abschirmelementes 4 verändert, bei welcher der erste Drehwinkelbereich in den zweiten Drehwinkelbereich übergeht, und damit diejenige Drehwinkelstellung, bei dem der Schalter 2 geschaltet wird. Vorliegend ist das zweite Abschirmelement 10 zwischen dem Schalter 2 und dem Magneten 3 positioniert und kann in einer Richtung quer zu einer gedachten Verbindungslinie zwischen Schalter 2 und Magneten 3 bewegt werden. Bei der dargestellten Ausführungsform sind Führungsmittel 13 vorgesehen, welche die Bewegung des zweiten Abschirmelementes 10 linear führen. Zur Bewegung des zweiten Abschirmelementes 10 ist eine in Figur 3 nicht näher dargestellte Stellschraube vorgesehen, mit der das zweite Abschirmelement 4 in Richtung des Doppelpfeils 11 vor und zurück bewegbar ist.

Figur 4 zeigt ein Fadenliefergerät 14, das dazu dient, einer nicht näher dargestellten Textilmaschine einen Faden F zuzuführen. Dieses ist mit einer erfindungsgemäßen Schalteinrichtung 1 gemäß den Figuren 1 und 2 oder gemäß Figur 3 versehen, die vorliegend die Funktion eines Fadenbruchsensors übernimmt. Das Fadenliefergerät 14 weist eine Trageinheit 15 auf, die im Wesentlichen einen vorliegend C-förmig gebogenen Tragarm 16, ein Gehäuse 17 und eine Befestigungsklemme 18 umfasst. Das Fadenliefergerät 14 ist ferner mit einem Fadenlieferrad 19 versehen, das an einem unteren Ende einer sich durch die Trageinheit 15 erstreckenden und an dieser gelagerten Welle 20 angeordnet ist. Auf der Welle 20 sind mindestens eine Riemenscheibe 21, in diesem Beispiel zwei Riemenscheiben 21, und eine Schaltkupplung mit einer Handhabe 22 angeordnet.

Im Verlauf des Fadens F vor dem Fadenlieferrad 19 sind an der Trageinheit 15 eine Einlauföse 23, ein Knotenfänger 24, eine Fadenbremse 25 und ein Einlauffühler 26 angeordnet.

Im Verlauf des Fadens F nach dem Fadenlieferrad 19 sind an der Trageinheit 15 eine erste Auslauföse, das Betätigungselement 6 der erfindungsgemäßen Schalteinrichtung 1 und eine zweite Auslauföse 28 angeordnet. Während die beiden Auslaufösen 27 und 28 ortsfest an der Trageinheit 15 gehalten sind, ist das Betätigungselement 6 gemeinsam mit dem an diesen gehaltenen Magneten 3 und dem ersten Abschirmelement 4 drehbar um die Drehachse 5 gehalten und in denjenigen Drehwinkelbereich federnd vorgespannt, in dem der Schalter 2 um Anhalten der Textilmaschine geschaltet ist. Der Schaltpunkt, also die den Übergang zwischen den beiden unter Bezugnahme auf die Figuren 1 und 2 beschriebenen Drehwinkelbereichen bildende Drehwinkelstellung des ersten Abschirmelementes 4, ist in Figur 4 mit dem Bezugszeichen S1 markiert.

Während des Betriebs ist der in Richtung des Pfeils 29 zugeführte Faden F durch die Einlauföse 23, den Knotenfänger 24, die Fadenbremse 25 und den Einlauffühler 26 geführt, mehrfach um das Fadenlieferrad 19 gelegt und von dort aus durch die erste Auslauföse 27, dann zurück um das Betätigungselement 6 und dann wieder nach vorne zur zweiten Auslauföse 28 geführt, von wo aus der Faden F der Textilmaschine zugeführt wird. Dabei ist das Betätigungselement 6 durch die über den Faden F ausgeübte Zugkraft entgegen der Federkraft aus der Schaltstellung S1 in eine Betriebsstellung B und damit in denjenigen Drehwinkelbereich gezogen, in dem sich der Schalter 2 in einer Schaltstellung befindet, in der er nicht zum Anhalten der Textilmaschine geschaltet ist. Bricht der Faden F stromabwärts des Fadenlieferrads 19, so wird das federnd vorgespannte Betätigungselement 6 automatisch unter Einwirkung der Federkraft im Uhrzeigersinn über die Schaltstellung S1 hinaus gedreht, so dass der Schalter 2 zum Anhalten der Textilmaschine geschaltet wird. Gleichzeitig kann ein Alarmsignal ausgegeben werden, beispielsweise in Form eines Lichtsignals, das anzeigt, an welchem Fadenliefergerät 14 der Fadenbruch aufgetreten ist. Der Fadenbruch kann daraufhin vom Bedienpersonal behoben werden.

Handelt es sich bei der Schalteinrichtung 1 um eine solche der in Figur 3 gezeigten Art, so kann die Drehwinkelstellung des ersten Abschirmelementes 4, bei dem der erste Drehwinkelbereich in den zweiten Drehwinkelbereich übergeht, und damit die Schaltstellung S1 geändert werden, indem die Position des zweiten Abschirmelementes 10 verändert wird, vorliegend durch Betätigen einer Stellschraube 29 durch das Bedienpersonal. Wird das zweite Abschirmelement 10 beispielsweise ausgehend von einer Position, in der es sich in Figur 4 befindet, auf den Magneten 3 zu bewegt, so wird die Schaltstellung S1 in Figur 5 weiter nach links zur Schaltstellung S2 wandern, was eine größere Fadenreserve nach sich zieht. Damit löst der Schalter 2 ausgehend von der Betriebsstellung B erst später aus. Dies kann wünschenswert sein, um sicherzustellen, dass geringfügige Änderungen der Fadenspannung stromabwärts des Fadenlieferrads 19, wie sie bei vielen Textilmaschinen regelmäßig auftreten, nicht direkt zum Ausschalten der Textilmaschine führen. Auch kann durch Verstellen der Position des zweiten Abschirmelementes 10 Fertigungstoleranzen der Schalteinrichtung 1 begegnet werden.

Die Verwendung einer erfindungsgemäßen Schalteinrichtung 1 als Fadenbruchsensor eines Fadenliefergerätes 14 zeichnet sich dadurch aus, dass sie nur einen sehr geringen Bauraum benötigt, dass sie eine sehr hohe Lebensdauer aufweist und zudem unempfindlich bezogen auf wechselnde Temperaturen und Verschmutzungen ist.

Es sollte klar sein, dass die zuvor beschriebenen Ausführungsformen nur als Beispiel dienen und nicht als einschränkend zu verstehen sind. Vielmehr sind Änderungen und Modifikationen möglich, ohne den durch die beiliegenden Ansprüche definierten Schutzbereich zu verlassen.

### BEZUGSZIFFERNLISTE

| | | | |
|---|---|---|---|
| 1 | Schalteinrichtung | 22 | Handhabe |
| 2 | Schalter | 23 | Einlauföse |
| 3 | Magnet | 24 | Knotenfänger |
| 4 | Abschirmelement | 25 | Fadenbremse |
| 5 | Drehachse | 26 | Einlauffühler |
| 6 | Betätigungselement | 27 | erste Auslauföse |
| 7 | Bereich (gestrichelte Linie) | 28 | zweite Auslauföse |
| 8 | Bereich (durchgezogene Linie) | 29 | Stellschraube |
| 9 | Pfeil | a | Abstand |
| 10 | zweites Abschirmelement | F | Faden |
| 11 | Doppelpfeil | S1 | Schaltstellung |
| 12 | schraffierter Abschnitt | S2 | Schaltstellung |
| 13 | Führungsmittel | B | Betriebsstellung |
| 14 | Fadenliefergerät | | |
| 15 | Trageinheit | | |
| 16 | Tragarm | | |
| 17 | Gehäuse | | |
| 18 | Befestigungsklemme | | |
| 19 | Fadenlieferrad | | |
| 20 | Welle | | |
| 21 | Riemenscheibe | | |

## Patentansprüche

1. Schalteinrichtung (1) umfassend einen ortsfest angeordneten, durch ein Magnetfeld vorbestimmter Magnetfeldstärke schaltbaren Schalter (2) und einen Magneten (3), der in einem Abstand (a) vom Schalter (2) angeordnet ist, wobei der Abstand (a) derart gewählt ist, dass die Magnetfeldstärke des Magneten (3) ausreichend stark ist, um den Schalter (2) zu schalten, **dadurch gekennzeichnet, dass** der Abstand (a) zwischen dem Magneten (3) und dem Schalter (2) unveränderbar ist, dass zumindest ein ferromagnetisches Abschirmelement (4) vorgesehen ist, das drehbar um eine bezogen auf den Magneten (3) ortsfeste Drehachse (5) derart gehalten ist, dass es die Stärke des Magnetfelds bereichsweise derart abschwächt, dass die auf den Schalter (2) einwirkende Magnetfeldstärke in einem ersten Drehwinkelbereich des Abschirmelementes (4) größer oder gleich der vorbestimmten Magnetfeldstärke und in einem an den ersten Drehwinkelbereich angrenzenden zweiten Drehwinkelbereich kleiner als die vorbestimmte Magnetfeldstärke ist, und dass ein Betätigungselement (6) zum Drehen des Abschirmelementes (4) um die Drehachse (5) vorgesehen ist.

2. Schaltvorrichtung (1) nach Anspruch 1, **dadurch gekennzeichnet, dass** der Schalter (2) ein Hallsensor oder ein Reedsensor ist.

3. Schaltvorrichtung (1) nach Anspruch 1 oder 2, **dadurch gekennzeichnet, dass** der Magnet (3) eine zylindrische Mantelfläche aufweist, und dass sich die Drehachse (5) zentrisch durch den Magneten (4) entlang dessen Längsachse erstreckt.

4. Schaltvorrichtung (1) nach Anspruch 3, **dadurch gekennzeichnet, dass** der Magnet (3) und die Drehachse (5) drehfest miteinander verbunden sind.

5. Schaltvorrichtung (1) nach Anspruch 4, **dadurch gekennzeichnet, dass** das Abschirmelement (4) drehfest an dem Magneten (3) gehalten ist.

6. Schaltvorrichtung (1) nach einem der vorhergehenden Ansprüche, **dadurch gekennzeichnet, dass** das zumindest eine Abschirmelement (4) die Form eines Ringsegments aufweist.

7. Schaltvorrichtung (1) nach einem der vorhergehenden Ansprüche, **dadurch gekennzeichnet, dass** ein zweites ferromagnetisches Abschirmelement (10) vorgesehen ist, das derart auf den Magneten (3) zu und von diesem weg bewegt werden kann, dass die Drehwinkelstellung des ersten Abschirmelementes (4), bei dem der erste Drehwinkelbereich in den zweiten Drehwinkelbereich übergeht, verändert wird.

8. Schaltvorrichtung (1) nach Anspruch 7, **dadurch gekennzeichnet, dass** Führungsmittel (13) vorgesehen sind, welche die Bewegung des zweiten Abschirmelementes (10) insbesondere linear führen.

9. Schaltvorrichtung (1) nach Anspruch 7 oder 8, **dadurch gekennzeichnet, dass** eine Stellschraube (29) vorgesehen ist, mit der das zweite Abschirmelement (10) vor und zurück bewegbar ist.

10. Fadenliefergerät (14) zur Zufuhr eines Fadens (F) zu einer Textilmaschine umfassend eine als Fadenbruchsensor dienende Schalteinrichtung (1) nach einem der vorhergehenden Ansprüche, die dazu ausgelegt ist, die Textilmaschine, der das Fadenliefergerät (14) einen Faden (F) zuführt, im Falle eines Fadenbruchs durch entsprechendes Schalten des Schalters (2) anzuhalten.

11. Fadenliefergerät (14) nach Anspruch 10, **dadurch gekennzeichnet, dass** das Betätigungselement (6) in denjenigen Drehwinkelbereich federnd vorgespannt ist, in dem der Schalter (2) zum Anhalten der Textilmaschine schaltet, dass das Betätigungselement (6) dazu ausgelegt ist, einen Faden während des ordnungsgemäßen Betriebs des Fadenliefergerätes (14) derart zu führen, dass das Betätigungselement (6) durch eine über den Faden (F) auf das Betätigungselement (6) ausgeübte Zugkraft in eine Position innerhalb des anderen Drehwinkelbereiches gezogen wird.

12. Fadenliefergerät (14) nach Anspruch 10 oder 11, **dadurch gekennzeichnet, dass** das Betätigungselement (6) stangenartig ausgebildet ist.
